# EUROPÄISCHE PATENTSCHRIFT

(11) **EP 1 314 577 B1**
(45) Veröffentlichungstag und Bekanntmachung des Hinweises auf die Patenterteilung: **17.08.2005**
(21) Anmeldenummer: 01125746.6
(22) Anmeldetag: 29.10.2001
(51) Int. Cl.: B42D 7/00

(54) **Verfahren zur Herstellung eines individualisierten Druckerzeugnisses**
Method for producing personalized printed products
Méthode pour la fabrication des produits imprimés et personalisés

(43) Veröffentlichungstag der Anmeldung: 28.05.2003
(73) Patentinhaber: International Consulting Group GmbH, 85635 Höhenkirchen (DE)
(72) Erfinder: Höhn, Ingo, 42781 Haan (DE)
(74) Vertreter: Stenger, Watzke & Ring Patentanwälte

(56) Entgegenhaltungen:
- EP-A- 0 503 160

## Beschreibung

Die Erfindung betrifft ein Verfahren zur Herstellung eines individualisierten Druckerzeugnisses.

Für Reisende, insbesondere für Geschäftsreisende, ergibt sich das Problem, daß sie sich oftmals für nur kurze Zeit an einem ihnen zumeist fremden Ort aufhalten. Sie sind daher nicht über aktuelle Geschehnisse oder Unterhaltungsmöglichkeiten vor Ort informiert, was dazu führt, daß oftmals im Hotel oder in der näheren Umgebung verweilt wird. Dies wird als unbefriedigend und wenig unterhaltsam empfunden. Die Möglichkeiten vor Ort werden von den Reisenden mangels Information nicht bestmöglich und zufriedenstellend ausgeschöpft. Es besteht daher ein Bedürfnis, dem Reisenden möglichst umfassend und auf seine Bedürfnisse und Interessen hin zugeschnitten zu informieren.

Es ist vorteilhaft, Informationen über das Tagesgeschehen oder über kulturelle Angebote und Veranstaltungen in Form eines Druckerzeugnisses zu präsentieren. Der Leser hat dadurch die Möglichkeit, in Ruhe das Druckerzeugnis, wie beispielsweise eine Zeitung, zu einer ihm angenehmen Zeit und bei Bedarf durchzusehen. Auch kann er so gezielt die ihn interessierenden Beiträge auswählen. Im Stand der Technik sind sogenannte Stadtmagazine bekannt, welche Informationen über Kultur, Gastronomie und Veranstaltungen bezüglich der jeweiligen Stadt, in welcher sie erscheinen, enthalten. Diese Magazine werden zumeist monatlich herausgegeben. Nachteiliger Weise ist damit die Aktualität für einen Reisenden, welcher nur wenige Tage in der Stadt ist in Frage gestellt und oftmals enthält die Zeitschrift zu viele und keine gezielten Informationen. Dazu kommt, daß derartige Magazine ein breites und oftmals sehr junges Publikum ansprechen und somit nicht zielgruppenorientiert auf den Reisenden zugeschnitten erstellt werden können. Daher ist nicht gewährleistet, daß der Leser tatsächlich die Informationen erhält, die ihn annäherungsweise interessieren könnten.

Auch die Hotels selber sind oftmals nur ungenügend über aktuelle Entwicklungen informiert, insbesondere was ein gewisses Spektrum an Unterhaltungsmöglichkeiten angeht. Daher sind sie im allgemeinen nicht die richtige Informationsquelle. Jedoch sind die Hotels daran interessiert, ihren Gästen den Aufenthalt so angenehm wie möglich zu gestalten und ihnen einen breiten Überblick und die für den Reisenden interessanten Informationen über die jeweilige Stadt, das kulturelle Programm und die Gastronomie zu bieten, damit der Gast sich besonders gut aufgehoben und umfassend betreut fühlt. In Anbetracht der Tatsache, daß die Informationen und die Unterhaltungsmöglichkeiten sich ständig ändern, besteht die Gefahr, daß seitens des Hotels etwas unangemessenes oder nicht mehr aktuelles empfohlen wird. Ständig über die aktuellen Geschehnisse und Veranstaltungen informiert zu sein, ist sehr zeitintensiv und die Hotels verfügen in der Regel nicht über die notwendigen Kontakte und das entsprechende Personal. Sie sind daher nicht in der Lage, die Gäste detailliert und kompetent zu beraten. Sofern ein empfohlenes Unterhaltungsprogramm nicht den Geschmack trifft, kann dies negativ auf das Hotel zurückfallen. Daher besteht auch seitens der Hotels ein großes Bedürfnis nach einer Möglichkeit, ihre Gäste ohne viel eigenen Aufwand und weitestgehend automatisch so kompetent und aktuell wie möglich beraten zu können, damit sich der Gast bei seinem Aufenthalt wohl fühlt.

Die EP 0 503 160 A1 beschreibt beispielsweise ein Verfahren zur individualisierten Herstellung von Zeitungsbeilagen sowie zur persönlichen Adressierung. In einer Sammeltasche wird eine Zeitung eingeführt. Die Sammeltasche wird weiterhin offengehalten, wobei im weiteren Verlauf personenbezogen weitere Beilagen hinzugefügt werden. Die so erstellte Zeitungszusammenstellung wird mit einem Band verbunden, welches Adreßdaten der Person enthält, für die diese Zeitungszusammenstellung erstellt wurde. Die Zeitungszusammenstellung wird der Sammeltasche entnommen und an den Adressaten versandt.

Der vorliegenden Erfindung liegt daher die **Aufgabe** zu Grunde, ein Verfahren bereit zustellen, mittels welchem an dem jeweiligen Aufenthaltsort des Reisenden ein für den jeweiligen Reisenden individualisiertes und informatives Druckerzeugnis kostengünstig, automatisch und immer aktuell erstellt werden kann.

**Gelöst** wird diese Aufgabe durch ein Verfahren zur Herstellung eines individualisierten Druckerzeugnisses, welches die folgenden Verfahrensschritte umfasst:
- Zusammenstellung der Inhalte des Druckerzeugnisses zu einer Vorlage für einzelne Empfängerstellen an einer Zentralstelle,
- Übermittlung der erstellten Vorlage von der Zentralstelle zu den einzelnen Empfängerstellen über ein Netzwerk,
- Speichern der übermittelten Vorlage bei den einzelnen Empfängerstellen in einer Speichereinrichtung einer Datenverarbeitungsanlage,
- Eingabe der persönlichen Daten des Empfängers des individualisierten Druckerzeugnisses an den einzelnen Empfängerstellen in die Datenverarbeitungsanlage
- automatische Einbindung zumindest eines Teils der persönlichen Daten in die in der Speichereinrichtung gespeicherte Vorlage des Druckerzeugnisses unter Erzeugung des für den Empfänger individualisierten Druckerzeugnisses,
- Ausdrucken des fertiggestellten individualisierten Druckerzeugnisses an den einzelnen Empfängerstellen.

Bei dem erfindungsgemäßen Verfahren werden zunächst die Inhalte des Druckerzeugnisses zu einer Vorlage zusammengestellt. Dies erfolgt an einer Zentralstelle. An dieser Zentralstelle werden die Inhalte, also die in dem Druckerzeugnis erscheinenden Beiträge und Anzeigen, vorbereitet und das Layout des Druckerzeugnisses wird erstellt. Derartige Beiträge betreffen beispielsweise das aktuelle Tagesgeschehen in der Politik, ein Programm betreffend die kulturellen Unterhaltungsmöglichkeiten, Informationen zur Gastronomie, Kritiken o.ä.. Die Ausarbeitung der Beiträge kann an der Zentralstelle durch geschultes Personal in vorteilhafter Weise auf einem qualitativ hochwertigen Niveau erfolgen. Die Erstellung der Vorlage kann speziell für die einzelnen Empfängerstellen erfolgen oder für die jeweiligen Standorte der Empfängerstellen. Empfängerstellen können beispielsweise Hotels, Messen o.ä. sein. Dadurch daß die Vorlagen speziell für die einzelnen Empfängerstellen bzw. für die einzelnen Standorte erstellt werden, enthalten die Vorlagen immer aktuelle Informationen über das Geschehen und die Freizeitangebote vor Ort. Bei der Erstellung der Vorlage werden in Art eines Platzhalters Felder freigelassen, die an den einzelnen Empfängerstellen automatisch durch die persönlichen Daten des Empfängers besetzt werden.

Nachdem die Vorlage erstellt wurde, wird diese von der Zentralstelle aus über ein Netzwerk zu den einzelnen Empfängerstellen übermittelt. Dadurch erhält die Empfängerstelle in vorteilhafter Weise immer eine aktuell erstellte Vorlage für ein Druckerzeugnis, welches die Informationen zu der jeweiligen Stadt der Empfängerstelle enthält. Die Empfängerstelle muß sich somit in vorteilhafter Weise nicht um die Inhalte des zu erstellenden Druckerzeugnisses bemühen, da diese automatisch von der Zentralstelle übermittelt werden. Diese Vorlagen können je nach Wunsch beispielsweise täglich oder auch wöchentlich erstellt bzw. automatisch aktualisiert werden. Die über das Netzwerk übermittelte Vorlage wird erfindungsgemäß bei den einzelnen Empfängerstellen in einer Speichereinrichtung einer Datenverarbeitungsanlage selbsttätig gespeichert. Sie steht somit vor Ort zur Verfügung und muß nur noch für den Empfänger, also beispielsweise für einen Hotelgast, personalisiert bzw. individualisiert werden.

Dies erfolgt dadurch, daß die persönlichen Daten des Empfängers des individualisierten Druckerzeugnisses vor Ort an den einzelnen Empfängerstellen aufgenommen werden. Beispielsweise kann die Eingabe der persönlichen Daten des Empfängers beim Einchecken in ein Hotel erfolgen, wo diese ohnehin aufgenommen werden. Die meisten Hotels arbeiten mit einem Computer, so daß die Daten dann in der Datenverarbeitungsanlage vorliegen und direkt für eine Verwertung bereit stehen.

Nach der Aufnahme der persönlichen Daten kann die Erstellung des individualisierten Druckerzeugnisses weiter fortschreiten. Erfindungsgemäß wird zumindest ein Teil der aufgenommenen persönlichen Daten automatisch in die in der Speichereinrichtung gespeicherte Vorlage eingebunden, so beispielsweise der Name und/oder die Adresse des Empfängers, wobei nach dem automatischen Einfügen der Daten in das Druckerzeugnis an den dafür in der Vorlage vorgesehenen Stellen die Personalisierung auf den jeweiligen Empfänger erfolgt ist. Das fertiggestellte individualisierte Druckerzeugnis wird dann vor Ort an den einzelnen Empfängerstellen ausgedruckt und kann als persönliches Exemplar dem Empfänger überreicht werden.

Mit dem erfindungsgemäßen Verfahren ist es möglich, automatisch ein Druckerzeugnis herzustellen, welches persönlich auf den jeweiligen Empfänger zugeschnitten ist. Dadurch werden in vorteilhafter Weise dem Empfänger nicht nur immer die neusten Informationen präsentiert, sondern die Broschüre wird speziell für den Empfänger erstellt und ausgedruckt. Dies führt dazu, daß sich der Empfänger des individualisierten Druckerzeugnisses in hohem Maße persönlich betreut fühlt und er seinen Aufenthalt aufgrund der Informationen im Druckerzeugnis abwechslungsreich und angenehm gestalten kann. Da die Vorlage zielgruppengerecht erstellt werden kann, ist gewährleistet, daß er ein weitestgehend auf ihn zugeschnittenes Unterhaltungsprogramm findet. Auch die Empfängerstellen, wie beispielsweise die Hotels, profitieren außerordentlich von dem erfindungsgemäßen Verfahren. Sie können ihren Gästen ohne nennenswerten Eigenaufwand kostengünstig einen besonderen Service bieten und sind nicht länger darauf angewiesen, sich selbständig um Informationen zu bemühen. In Anbetracht der Tatsache, daß die Erstellung des Druckerzeugnisses und die Individualisierung weitestgehend automatisiert erfolgt, ist das erfindungsgemäße Verfahren sehr einfach und im hohem Maße wirtschaftlich.

Gemäß einer vorteilhaften Weiterbildung des erfindungsgemäßen Verfahrens werden die Vorlagen für das Druckerzeugnis individuell für die einzelnen Empfängerstellen erstellt. Dadurch wird in vorteilhafter Weise ermöglicht, das Druckerzeugnis speziell für jede einzelne Empfängerstelle zu erstellen und nicht nur gemeinsam für mehrere Empfängerstellen an einem Ort. Dies bietet die Möglichkeit der besonderen Individualisierung des Druckerzeugnisses für die Empfängerstelle. So erhält ein Empfängerhotel eine Druckerzeugnisvorlage, die z.B. den Namen und die Adresse des Empfängerhotels enthält und somit als eine Art Hotelzeitung präsentiert werden kann. Jedoch bietet dies auch die Möglichkeit, die Beiträge in der Vorlage nach der jeweiligen Zielgruppe der Empfängerstelle auszuwählen und das Druckerzeugnis entsprechend zu konzipieren. Die jeweilige Empfängerstelle kann daher auch die Erstellung einer Vorlage verlangen, die ihrem Image und dem der Gäste entspricht. Dadurch wird dem Gast gegenüber der Eindruck verstärkt, daß extra für ihn von der jeweiligen Empfängerstelle eine Zeitschrift mit den für seinen Aufenthalt wichtigen oder interessanten Informationen erstellt wurde. Die Empfängerstelle kann somit dem Gast gegenüber einen engagierten, individuellen und informierten Eindruck vermitteln.

Gemäß einer vorteilhaften Weiterbildung werden bei der Erstellung der Vorlage Platzhalter eingefügt, welche der Aufnahme von mit den persönlichen Daten abgeglichenen Informationen dienen. Diese Platzhalter können beispielsweise für die Aufnahme des Namens des Empfängers des individualisierten Druckerzeugnisses vorgesehen sein. Jedoch bietet sich in vorteilhafter Weise auch die Möglichkeit, gezielt Werbung zu plazieren, wie nachfolgend erläutert wird.

Gemäß einer vorteilhaften Ausgestaltung werden bei der Herstellung des individualisierten Druckerzeugnisses Werbeanzeigen in das Druckerzeugnis aufgenommen. Dies kann direkt bei der Erstellung der Vorlage erfolgen. Dabei besteht in vorteilhafter Weise die Möglichkeit, Werbeanzeigen gezielt zu schalten. Sofern beispielsweise bekannt ist, daß zu einem bestimmten Zeitpunkt am Ort der jeweiligen Empfangsstelle eine Fachmesse stattfindet, können die Werbeanzeigen bei der Erstellung der Vorlage so ausgewählt werden, daß fachbezogene Anzeigen gezielt dem interessierten Empfänger dargeboten werden. Hierdurch kann mit der Werbung unmittelbarer die Zielgruppe angesprochen werden, da davon auszugehen ist, daß in den Empfängerstellen, wie beispielsweise den Hotels, zu Zeiten einer Fachmesse vorwiegend Messebesucher absteigen. Dies bietet den Vorteil, daß nicht nur die Firmen ihre Werbung speziell ihrer Zielgruppe präsentieren können, sondern auch der Gast primär nur mit solcher Werbung konfrontiert wird, an der er auch ein gewisses Interesse hat. So können beispielsweise Modeanzeigen zum Zeitpunkt von Modemessen präsentiert werden, oder mit Fahrzeugen in Zusammenhang stehende Anzeigen bei Stattfinden einer Automesse. Diese Auswahl kann insofern automatisch erfolgen, daß die Werbeanzeigen nach einzelnen Fachsparten sortiert werden. In einer zweiten Datenbank werden die jeweiligen Messe- oder anderen besonderen Veranstaltungstermine jeweils ortsspezifisch abgespeichert. Sobald die Erstellung einer Vorlage für einen Ort für einen Zeitraum erfolgt, in welchem beispielsweise eine Fachmesse stattfindet, werden automatisch die korrespondierenden Werbeanzeigen ausgewählt und in die Vorlage eingefügt.

Gemäß einer vorteilhaften Weiterbildung des erfindungsgemäßen Verfahrens wird zumindest ein Teil der zu schaltenden Werbeanzeigen nach Gebieten sortiert, wobei ein Abgleich mit den persönlichen Daten des Empfängers erfolgt und automatisch die Auswahl der Werbeanzeigen erfolgt, welche zu den persönlichen Daten des Empfängers korrespondieren, wobei diese nach der durch den Abgleich getroffenen Auswahl automatisch in die Vorlage des Druckerzeugnisses an dafür vorgesehenen Platzhaltern eingearbeitet werden. Gemäß dieser vorteilhaften Weiterbildung besteht die Möglichkeit, den Kunden noch gezielter zu bewerben. Die Sortierung nach Gebieten kann themenbezogen aber beispielsweise auch räumlich bezogen erfolgen. So kann die Sortierung der Werbeanzeigen nach Postleitzahlen erfolgen, so daß die Möglichkeit besteht, daß lokale Händler oder Geschäfte ihre Zielgruppe gezielt ansprechen können. Es ist nicht unbedingt vorteilhaft, wenn lokale Werbeanzeigen vom Standort der Empfängerstelle wie beispielsweise dem Hotel geschaltet werden, da der Gast während seines Aufenthalts nicht unbedingt die Zeit hat, beispielsweise einkaufen zu gehen. Eine solche Anzeige wäre somit unter Umständen nutzlos. Gemäß der vorteilhaften Weiterbildung des erfindungsgemäßen Verfahrens erfolgt vor der Plazierung der eigentlichen Anzeige zunächst ein Abgleich mit den persönlichen Daten des Empfängers. Sobald beispielsweise die Postleitzahl des Empfängers eingegeben wurde, wird automatisch eine zu der Postleitzahl korrespondierende Anzeige aus dem nach räumlichen Gebieten vorsortierten Anzeigenfundus ausgewählt und automatisch an den dafür vorgesehenen Stellen des Magazins plaziert. Die Auswahl kann insofern vorbestimmt sein, daß ein Anzeigenkunde, wie beispielsweise ein Autohersteller, generell den Anzeigenplatz bezahlt und nach dem Abgleich mit den persönlichen Daten des Empfängers des Druckerzeugnisses, die Anzeige des nächstliegenden Händlers dieses Autoherstellers am Heimatort des Empfängers geschaltet wird. Auch besteht die Möglichkeit, eine allgemeine Anzeige nach dem Abgleich der Daten mit einem entsprechenden Hinweis zu versehen, wo am Heimatort des Empfängers das jeweilige Produkt erhältlich ist. Dadurch wird das erfindungsgemäße Druckerzeugnis weiter automatisch individualisiert und perfekt auf den Empfänger zugeschnitten erstellt. Selbstverständlich sind auch Kombinationen mit der oben beschriebenen fachspezifischen Auswahl der Werbeanzeigen möglich und vorteilhaft.

Die nach Gebieten vorsortierten Anzeigen können in einer Art Datenbank in der Datenverarbeitungsanlage der Empfangsstelle gespeichert werden, so daß sie direkt abrufbar sind, sobald die persönlichen Daten des Empfängers aufgenommen werden. Auch besteht die Möglichkeit einer Standleitung zu den entsprechenden Datenbanken der Zentralstelle.

Die Erfindung soll nunmehr anhand eines Ausführungsbeispiels unter Bezugnahme auf die beigefügte Zeichnung erläutert werden, welche eine Übersicht über einzelne Schritte des erfindungsgemäßen Verfahrens in einem Flußdiagramm zeigt.

In einem ersten Verfahrenschritt wird zunächst die Vorlage für das Druckerzeugnis in der Zentralstelle für die jeweilige Empfängerstelle erstellt. Dazu wird ein Layout konzipiert, welches speziell auf die Empfängerstelle, vorliegend ein Hotel, zugeschnitten ist, so erscheint Name und Anschrift des Hotels mit einem Photo in der Vorlage. Dieses Hotel befindet sich in Hamburg. In der Redaktion in der Zentralstelle werden aktuelle Geschehnisse zu Beiträgen zusammengestellt oder diese werden von freien Mitarbeitern eingekauft. Zudem enthält die Vorlage Empfehlungen für das Theater, Ausstellungen, Bars und Restaurants in Hamburg. Zum aktuellen Zeitpunkt findet beispielsweise eine Modemesse statt. Daher werden die zu schaltenden Anzeigen so ausgewählt, daß sie einen gewissen fachlichen Bezug zu der Messe haben, da davon auszugehen ist, daß in dem Hotel in Hamburg zu diesem Zeitpunkt viele Gäste aus der Modebranche absteigen werden. Die Auswahl der fachbezogenen Anzeigen erfolgt automatisch aus den vorsortierten Datenbanken, nach Eingabe des Ortes und des Zeitraums. Die Vorlage wird an einem Computer erstellt. Bei der Erstellung der Vorlage werden Platzhalter eingebaut, in welche anschließend personalisierte Informationen aufgenommen werden. Zudem werden Platzhalter aufgenommen, in welche personalisierte Werbung aufgenommen werden kann.

Diese elektronische Vorlage wird im Anschluß an ihre Fertigstellung in einem zweiten Schritt über das Internet an die Empfängerstelle, vorliegend das Hotel in Hamburg, übermittelt. In einem dritten Schritt wird die Vorlage in einer Datenverarbeitungsanlage, vorliegend einem Rechner, beim Empfänger gespeichert.

Sobald ein Gast im Hotel eintrifft, werden in einem vierten Schritt seine persönlichen Daten wie Name und Adresse an der Rezeption aufgenommen. Er ist der Empfänger des individualisierten Druckerzeugnisses. Seine Daten werden direkt an den Rechner übermittelt, so daß sie in einer verwertbaren Form vorliegen.

In einem fünften Verfahrensschritt erfolgt die automatische Verknüpfung der persönlichen Daten mit der im Rechner gespeicherten Vorlage des Druckerzeugnisses. Persönlichen Daten des Empfängers werden mittels einer entsprechenden Software automatisch in die dafür vorgesehenen Platzhalterelemente eingefügt, vorliegend der Name des Empfängers.

Ferner wird die Vorlage des Druckerzeugnisses aufgrund der nunmehr bekannten Postleitzahl des Empfängers um lokale Werbung vom Heimatort des Gastes ergänzt. Dazu erfolgt in einem sechsten Verfahrensschritt ein automatischer Abgleich der Postleitzahl des Empfängers mit nach räumlichen Gebieten sortierten Werbeanzeigen. Automatisch werden eine oder mehrere mit der Postleitzahl des Empfängers korrespondierende Werbeanzeigen ausgewählt. Diese werden direkt in einem siebten Schritt an den entsprechenden Platzhalterbereichen der Vorlage eingefügt.

Nach der Fertigstellung des individualisierten Druckerzeugnisses wird dieses in einem achten Verfahrensschritt ausgedruckt. Alle Schritte zur Erzeugung des individualisierten Druckerzeugnisses erfolgen automatisch und innerhalb eines kurzen Zeitraums, so daß das Druckerzeugnis dem Empfänger entweder noch beim Einchecken übergeben werden kann oder ihm im Anschluß auf sein Zimmer gebracht werden kann.

## Patentansprüche

1. Verfahren zur Herstellung eines individualisierten Druckerzeugnisses, welches die folgenden Verfahrensschritte umfasst;
- Zusammenstellung von Inhalten des Druckerzeugnisses zu einer Vorlage für einzelne Empfängerstellen an einer Zentralstelle,
- Übermittlung der erstellten Vorlage von der Zentralstelle zu den einzelnen Empfängerstellen über ein Netzwerk,
- Speichern der übermittelten Vorlage bei den einzelnen Empfängerstellen in einer Speichereinrichtung einer Datenverarbeitungsanlage,
- Eingabe von persönlichen Daten des Empfängers des individualisierten Druckerzeugnisses an den einzelnen Empfängerstellen in die Datenverarbeitungsanlage
- automatische Einbindung zumindest eines Teils der persönlichen Daten in die in der Speichereinrichtung gespeicherte Vorlage des Druckerzeugnisses unter Erzeugung des für den Empfänger individualisierten Druckerzeugnisses,
- Ausdrucken des fertiggestellten individualisierten Druckerzeugnisses an den einzelnen Empfängerstellen.

2. Verfahren nach Anspruch 1, **dadurch gekennzeichnet, daß** Werbeanzeigen in das Druckerzeugnis eingefügt werden.

3. Verfahren nach Anspruch 2, **dadurch gekennzeichnet, daß** die Werbeanzeigen bei der Erstellung der Vorlage eingefügt werden.

4. Verfahren nach Anspruch 2 oder 3, **dadurch gekennzeichnet, daß** zumindest ein Teil der zu schaltenden Werbeanzeigen nach Gebieten sortiert wird, wobei ein Abgleich mit den persönlichen Daten des Empfängers erfolgt und automatisch die Auswahl der Werbeanzeigen erfolgt, welche zu den persönlichen Daten des Empfängers korrespondieren, wobei diese nach der durch den Abgleich getroffenen Auswahl automatisch in die Vorlage des Druckerzeugnisses an dafür vorgesehenen Platzhaltern eingearbeitet werden.

5. Verfahren nach Anspruch 4, **dadurch gekennzeichnet, daß** zumindest ein Teil der Werbeanzeigen in dem individualisierten Druckerzeugnis aufgrund der Postleitzahl des Empfängers automatisch ausgewählt und in die Vorlage an dafür vorgesehenen Platzhaltern eingearbeitet wird.

6. Verfahren nach einem oder mehreren der Ansprüche 1 bis 5, **dadurch gekennzeichnet, daß** die Vorlage in der Zentralstelle in elektronischer Form erstellt wird.

7. Verfahren nach einem oder mehreren der Ansprüche 1 bis 6, **dadurch gekennzeichnet, daß** die elektronische Vorlage von der Zentralstelle über das Internet an die einzelnen Empfängerstellen verschickt wird und an den Empfängerstellen in einem Rechner gespeichert wird, welcher mit einer Software versehen ist, mittels welcher die persönlichen Daten des Empfängers automatisch an die dafür vorgesehenen Stellen in der Vorlage plaziert werden.

8. Verfahren nach einem oder mehreren der Ansprüche 1 bis 7, **dadurch gekennzeichnet, daß** die Vorlagen individuell für die einzelnen Empfängerstellen erstellt werden.

9. Verfahren nach einem oder mehreren der Ansprüche 1 bis 8, **dadurch gekennzeichnet, daß** bei der Erstellung der Vorlage Platzhalter eingefügt werden, welche der Aufnahme von mit den persönlichen Daten abgeglichenen Informationen dienen.

## Claims

1. Method of producing a personalised printed product which comprises the following method steps:
- assembly of contents of the printed product to produce a master for individual receiver points at a central location,
- transmission of the created master from the central location to the individual receiver points via a network,
- storage of the transmitted master at the individual receiver points in a memory unit of a data processing system,
- input of personal data of the receiver of the personalised printed product into the data processing system at the individual receiver points,
- automated incorporation of at least some of the personal data into the master of the printed product which is stored in the memory unit, producing the printed product personalised for the receiver,
- printout of the finished personalised printed product at the individual receiver points.

2. Method as claimed in Claim 1, **characterised in that** advertisements are inserted into the printed product.

3. Method as claimed in Claim 2, **characterised in that** the advertisements are inserted during creation of the master.

4. Method as claimed in either Claims 2 or Claim 3, **characterised in that** at least some of the advertisements to be shown are sorted according to fields, whereby matching to the personal data of the receiver and the selection of the advertisements corresponding to the personal data on the receiver take place automatically, and according to the selection made by the matching these advertisements are incorporated automatically into the master of the printed product at bookmarks provided therefore.

5. Method as claimed in Claim 4, **characterised in that** at least some of the advertisements in the personalised printed product are automatically selected according to the postcode of the receiver and are incorporated into the master at bookmarks provided therefor.

6. Method as claimed in one or more of Claims 1 to 5, **characterised in that** the master is created in electronic form in the central location.

7. Method as claimed in one or more of Claims 1 to 6, **characterised in that** the electronic master is sent from the central location via the Internet to the individual receiver points and at the receiver points is stored in a computer which is provided with software by means of which the personal data of the receiver are automatically placed in the master at the locations provided therefor.

8. Method as claimed in one or more of Claims 1 to 7, **characterised in that** the masters are created individually for the individual receiver points.

9. Method as claimed in one or more of Claims 1 to 8, **characterised in that** during the creation of the master bookmarks are inserted which serve to take up information matched with the personal data.

## Revendications

1. Méthode pour la fabrication de produits imprimés et personnalisés, comprenant les étapes de procédé suivantes :
- réunion des contenus du produit imprimé dans un document destiné à certains postes destinataires au niveau d'un poste central ;
- transmission du document créé par le poste central aux postes destinataires via un réseau ;
- enregistrement du document transmis dans les différents postes destinataires dans un dispositif de mémoire d'une installation de traitement de données ;
- entrée de données personnelles du destinataire du produit imprimé et personnalisé sur les différents postes destinataires dans l'installation de traitement de données ;
- intégration automatique d'une partie au moins des données personnelles dans un document du produit imprimé mémorisé dans le dispositif de mémoire avec création du produit imprimé et personnalisé pour le destinataire ;
- impression du produit imprimé et personnalisé sur chaque poste destinataire.

2. Méthode selon la revendication 1, **caractérisée en ce que** des annonces publicitaires sont intégrées dans le produit imprimé.

3. Méthode selon la revendication 2, **caractérisée en ce que** les annonces publicitaires sont ajoutées lors de la création du document.

4. Méthode selon la revendication 2 ou 3, **caractérisée en ce qu'**au moins une partie des annonces publicitaires à publier est triée par zone, un ajustement ayant lieu en fonction des données personnelles du destinataire et la sélection des annonces publicitaires étant faite automatiquement de façon à correspondre aux données personnelles du destinataire, celles-ci étant automatiquement intégrées après la sélection faite lors de l'ajustement dans le document de produit imprimé aux emplacements réservés à cette fin.

5. Méthode selon la revendication 4, **caractérisée en ce qu'**une partie au moins des annonces publicitaires dans le produit imprimé est sélectionnée automatiquement en fonction du code postal du destinataire et intégrée dans le document aux emplacements réservés à cette fin.

6. Méthode selon une ou plusieurs des revendications 1 à 5, **caractérisée en ce que** le document est créé sous forme électronique dans le poste central.

7. Méthode selon une ou plusieurs des revendications 1 à 6, **caractérisée en ce que** le document électronique est envoyé par le poste central via Internet aux différents postes destinataires et enregistré dans les postes destinataires dans un ordinateur équipé d'un logiciel au moyen duquel les données personnelles du destinataire sont automatiquement positionnées aux emplacements prévus dans le document.

8. Méthode selon une ou plusieurs des revendications 1 à 7, **caractérisée en ce que** les documents sont créés individuellement pour les différents postes destinataires.

9. Méthode selon une ou plusieurs des revendications 1 à 8, **caractérisée en ce que** des emplacements réservés sont insérés lors de la création du document pour recevoir des informations ajustées en fonction des données personnelles.
